# EUROPÄISCHE PATENTSCHRIFT

(11) **EP 4 409 111 B1**
(45) Veröffentlichungstag und Bekanntmachung des Hinweises auf die Patenterteilung: **22.10.2025**
(21) Anmeldenummer: 22789846.7
(22) Anmeldetag: 09.09.2022
(51) Int. Cl.: E21D 9/00, E21D 9/06

(54) **VERFAHREN ZUR ABRAUMKONTROLLE BEIM VORTRIEB IN ERDREICH SOWIE VORTRIEBSEINRICHTUNG**
METHOD FOR MONITORING OVERBURDEN WHEN ADVANCE WORKING IN THE GROUND, AND ADVANCE-WORKING DEVICE
PROCÉDÉ DE SURVEILLANCE DE TERRAIN DE RECOUVREMENT LORS DE L'EXPLOITATION DU SOL PAR TAILLE CHASSANTE, ET DISPOSITIF D'EXPLOITATION PAR TAILLE CHASSANTE

(30) Priorität: 29.09.2021 DE 102021125286
(43) Veröffentlichungstag der Anmeldung: 07.08.2024
(73) Patentinhaber: Herrenknecht AG, 77963 Schwanau (DE)
(72) Erfinder: UFFMANN, Hans-Peter, 52072 Aachen (DE)
(74) Vertreter: Klickow & Wetzel PartGmbB
(86) Internationale Anmeldenummer: PCT/DE2022/100666
(87) Internationale Veröffentlichungsnummer: WO 2023/051865

(56) Entgegenhaltungen:
- JP-A- H11 107 684
- JP-A- S59 154 293
- JP-A- S59 185 297
- JP-B2- 3 821 538
- US-A- 4 152 027

## Beschreibung

Die Erfindung betrifft ein Verfahren zur Abraumkontrolle beim Vortrieb in Erdreich sowie eine zur Durchführung des Verfahrens geeignete Vortriebseinrichtung.

Der unterirdische Einbau von Rohren mittels Rohrvortriebs ist mittlerweile eine seit vielen Jahrzehnten bewährte Verfahrenstechnik des Tiefbaus. Durch die Fortschritte insbesondere in den vergangenen 30 Jahren werden heutzutage Vortriebe bis zu 1000 m Länge und Durchmessern bis zu knapp 5 Metern erfolgreich durchgeführt. Im Wesentlichen unterscheiden sich die Vortriebstechniken durch die Art des Abbaus von Boden bzw. Fels an der sog. Ortsbrust. Das abgebaute Material, im Folgenden als Abraum bezeichnet, kann auf verschieden Weise von der Ortsbrust zum Startschacht transportiert werden, z.B. in Förderkübeln, via Schneckenförderung oder auch Spülförderung mittels Wassers.

Bei allen Verfahren ist es wichtig, die Vortriebsgeschwindigkeit mit der Menge des Abraums abzugleichen. Insbesondere bei Vortrieben in nicht standfesten Böden unter Grundwasser sind häufig Überentnahmen von Abraum problematisch. Übersteigt das Volumen, welches der Abraum im Boden einnimmt, das Volumen der mit dem Verfahren in den Boden eingebrachten Vorrichtung, kann es je nach Größe der Überentnahme zu Setzungen bis hin zu großen Tagbrüchen kommen, die zu erheblichen Beschädigungen an der Oberfläche befindlicher Bauwerke, Straßen und von möglicherweise vorhandener unterirdischer Infrastruktur führen können. Häufig treten diese Beschädigungen abhängig von den überlagernden Böden und der Tiefe des Tunnels erst mit einer erheblichen zeitlichen Verzögerung auf.

Es ist bekannt, das Volumen des abtransportierten Abraums zu kontrollieren. Dabei werden jedoch nicht die Genauigkeiten erreicht, die für eine sichere Verhinderung von unerwünschten Folgen einer Abraum-Überentnahme erforderlich wäre. Zu den bekannten Verfahren gehören Mengen- und Dichtebestimmung des geförderten Abraums. Bei hydraulischer Förderung ist eine Volumenkontrolle auch deshalb aufwändig, weil eine Separationsanlage zur Trennung des Abraums von der Förderflüssigkeit erforderlich. Es ist zudem bekannt, Bandwaagen einzusetzen oder schlicht das Volumen des geförderten Abraums zu vermessen. Zu den damit verbundenen Messungenauigkeiten kommt bei allen Verfahren noch die Fehlerquelle einer kaum möglichen exakten In-situ-Bestimmung der Lagerungsdichte des abzubauenden Erdreichs. In der Summe kann es daher zu einer erheblichen Bodenmehrentnahme kommen. US4152027A offenbart Verbesserungen bei hydraulischen Tunnelbohrmaschinen des Schildtyps, die in der Lage sind, Vorkommen, Formen, Ausmaße und dergleichen von überschüssigem Aushub aufgrund von zufälligen Einbrüchen der Tunnelwand in weichem und instabilem Boden genau zu erkennen.

Der Erfindung liegt das technische Problem zugrunde, ein Verfahren und eine Vortriebseinrichtung der eingangs genannten Art zur Verfügung zu stellen, mit denen zuverlässiger als nach dem Stand der Technik eine zu hohe Förderrate an Abraum frühzeitig festgestellt werden kann.

Das technische Problem wird hinsichtlich des Verfahrens mit den Merkmalen des Anspruchs 1 und hinsichtlich der Vortriebseinrichtung mit den Merkmalen des Anspruchs 8 gelöst. Bevorzugte Ausführungsbeispiele des erfindungsgemäßen Verfahrens sowie der erfindungsgemäßen Vortriebseinrichtung ergeben sich aus den abhängigen Ansprüchen.

Hinsichtlich des Verfahrens wird somit vorgeschlagen, dass zur Abraumkontrolle beim Vortrieb in Erdreich der vom Erdreich auf eine durch das Erdreich getriebene Vortriebseinrichtung ausgeübte Erdreichdruck mittels eines aus dem Umfang der Vortriebseinrichtung ausfahrbaren Druckkontrollelements kontrolliert wird. Somit wird eine ungenaue Mengen- oder Volumenmessung des Abraums vermieden. Durch die Druckkontrolle kann festgestellt werden, ob das umgebende Erdreich gegebenenfalls zunehmend locker wird, was darauf hindeuten könnte, dass in Bezug auf die Vortriebsgeschwindigkeit zu viel Erdreich abgebaut wurde. In diesem Fall kann als Maßnahme z.B. die Vortriebsgeschwindigkeit erhöht und/oder die Fördermenge an Abraum pro Zeiteinheit verringert werden. Bei der Vortriebseinrichtung kann es sich um jedwede Maschine handeln, z.B. um eine Vollschnittmaschine oder eine Teilschnittmaschine. Der Einsatz des Verfahrens ist zudem unabhängig von der Art der Förderung des abgebauten Erdreichs, z.B. mittels Förderkübel, Schneckenförderung oder Spülförderung.

Das Druckkontrollelement kann diverse Geometrien aufweisen. Denkbar ist z.B. ein Druckkontrollelement, dessen äußere Wand im nicht ausgefahrenen Zustand die Form der den Umfang der Vortriebseinrichtung bildenden Umfangswand weiterführt und welches zum Ausfahren eine Schwenkbewegung ausführt. Das Druckkontrollelement könnte somit z.B. im ausgefahrenen Zustand flossenähnlich aus der Umfangswand der Vortriebseinrichtung herausragen.

Nicht jede Erdreichzusammensetzung mag für die Durchführung des erfinderischen Verfahrens problemlos sein. Das Verfahren ist aber an verschiedene Erdreichzusammensetzungen anpassbar. Es ist für das erfinderische Verfahren nicht notwendig, feinste Druckänderungen im Bodendruck festzustellen, um darauf mit Änderungen in der Vortriebsgeschwindigkeit und/oder der Fördermenge an Abraum pro Zeiteinheit zu reagieren. Das erfindungsgemäße Verfahren ist bereits wirkungsvoll, wenn eine starke Abnahme des Bodendrucks festgestellt werden kann, die auf eine Überentnahme von Erdreich schließen lässt.

Das erfindungsgemäße Verfahren kann so ausgeführt werden, dass das Druckkontrollelement vorzugsweise hydraulisch oder pneumatisch verfahren wird.

Das erfindungsgemäße Verfahren kann so ausgeführt werden, dass eine Änderung des Erdreichdrucks mittels Messung des Drucks in einem im hydraulischen oder pneumatischen System eingesetzten Druckmediums und/oder mittels einer Positionsänderung des Druckkontrollelements festgestellt wird.

Wird zu viel Erdreich abtransportiert verringert sich der Erdreichdruck auf die Vortriebseinrichtung und damit auf das Druckkontrollelement. Hierdurch tendiert das Druckkontrollelement zu einer Bewegung nach außen, wodurch es zu einer Druckverringerung im Druckmedium, welches z.B. Wasser oder Öl sein kann, kommt.

Um eine Verringerung des Erdreichdrucks feststellen zu können, ragt das Druckkontrollelement zumindest zum Teil aus der Umfangswand der Vortriebseinrichtung heraus, z.B. um einen Wert von bis zu 30 mm oder mehr. Um die Position des Druckkontrollelements trotz Verringerung des Erdreichsdrucks stabil zu halten, wird der Druck des Druckmediums automatisiert angepasst, d.h. verringert, und vorzugsweise bei Unterschreiten eines Grenzwertes des Druckes oder einer Druckänderung automatisiert ein Signal abgegeben oder eine Aktion auslösen, um die Vortriebsgeschwindigkeit und/oder die Fördermenge an Abraum pro Zeiteinheit zu verringern. Wird mittels des Druckkontrollelements eine hinreichende Zunahme des Erdreichsdrucks festgestellt, können Vortriebsgeschwindigkeit und/oder Fördermenge an Abraum pro Zeiteinheit wieder erhöht werden.

Alternativ kann bei einem voreingestellten Ausgangsdruck des Druckmediums eine Änderung der Position des Druckkontrollelements festgestellt werden. Zunächst kann das Druckkontrollelement in eine Ausgangsposition gebracht werden, in der das Druckkontrollelement zumindest zum Teil aus der Umfangswand der Vortriebseinrichtung herausragt, z.B. um bis zu 20 mm oder bis zu 50 mm. Größere Werte sind ebenfalls möglich. Das Druckkontrollelement wird vorzugsweise gegen eine Bewegung aus der Ausgangsposition heraus in Richtung auf das Innere der Vortriebseinrichtung blockiert, so dass bis zu einer Maximalbelastung nur eine Bewegung in das Erdreich hinein oder von dort zurück in die Ausgangsposition möglich ist. Zur Verhinderung eines Schadens bei Überschreiten der Maximalbelastung kann z. B. ein Überdruckventil genutzt werden.

Der Ausgangsdruck kann in Abhängigkeit von der Bodenbeschaffenheit und/oder der Bodenzusammensetzung gewählt werden. Es kann vorteilhaft sein, den Ausgangsdruck so einzustellen, dass er einen Bruchteil des passiven Erddrucks beträgt, z.B. höchstens 20%, weiter vorzugsweise höchstens 10% oder weiter vorzugsweise höchstens 5% beträgt. In diesem Fall erlaubt nur eine örtliche massive Verringerung des passiven Erddrucks im Erdreich eine Bewegung des Druckkontrollelements nach außen, was ein starkes Indiz für eine signifikante Überentnahme ist. Da in vorteilhafter Ausführungsform des erfindungsgemäßen Verfahrens für den Ausgangsdruck lediglich ein geringer Bruchteil des passiven Erddrucks gewählt wird, muss dieser nicht zwingend vorab genau ermittelt werden. Es kann vielmehr eine grobe Abschätzung des passiven Erddrucks bei bekannten oder angenommenen Erdreichzusammensetzungen ausreichend sein.

Somit kann die Kontrolle des Erdreichdrucks auf die Vortriebseinrichtung durch Druckmessung im Druckmedium und/oder durch eine Positionsänderungs- oder Wegmessung am Druckkontrollelement erfolgen. Der Begriff Erdreichdruck meint allgemein den Druck, der vom Erdreich unter den gegebenen Bedingungen auf eine Fläche, hier insbesondere der Vortriebseinrichtung, ausgeübt wird, und wird vorliegend als Abgrenzung zu den Fachbegriffen "passiver Erddruck" und "aktiver Erddruck" genutzt.

Bevorzugt wird das Druckkontrollelement im Bereich der Firste, d.h. an einem oberen Punkt der Vortriebseinrichtung, angeordnet, da sich dort eine Erniedrigung des Erdreichdrucks aufgrund einer Überentnahme am deutlichsten bemerkbar macht.

Das Druckkontrollelement sollte vorzugsweise so nah wie möglich hinter der Spitze der Maschine installiert werden, um eine Überentnahme des Erdreiches frühzeitig zu erkennen.

Im Folgenden wird eine beispielhafte Ausführungsform des erfindungsgemäßen Verfahrens sowie der erfindungsgemäßen Vortriebseinrichtung anhand von Figuren dargestellt.

Es zeigt
Fig. 1: im seitlichen Querschnitt das vordere Ende einer Vortriebseinrichtung mit Druckkontrollelement,
Fig. 2: in einem vergrößerten Ausschnitt der Vortriebseinrichtung gem. Fig. 1 das Druckkontrollelement im eingefahrenen Zustand,
Fig. 3: das Druckkontrollelement gemäß Fig. 2 im eingefahrenen Zustand im axialen Querschnitt, und
Fig. 4: das Druckkontrollelement gemäß Fig. 2 im seitlichen Querschnitt im ausgefahrenen Zustand.

Fig. 1 zeigt schematisch im seitlichen Querschnitt den vorderen Teil einer rohrförmigen, eine Umfangswand 3 aufweisenden Vortriebseinrichtung mit einem Bohrkopf 1 und einer Motoreinheit 2 zum Antrieb des Bohrkopfes 1. Die Umfangswand 3 kann bei einer gesteuerten Bohrung von einem Schneidschuh gebildet sein. In einer an der Umfangswand 3 fixierten kastenförmigen Aufnahme 4 ist ein keilförmiges Druckkontrollelement 5 um eine Schwenkachse 6 schwenkbar angeordnet. Das Druckkontrollelement 5 ist an einem Kolben 7 eines Hydraulikzylinder 8 angelenkt. Über den Hydraulikzylinder 8 und den Kolben 7, in ihrer Gesamtheit im Folgenden als Hydrauliksystem 11 bezeichnet, kann das Druckkontrollelement 5 in eine ausgefahrene Position gebracht werden, in der eine obere Kontaktfläche 9 des Druckkontrollelements 5 zumindest zum Teil über den Umfang der Umfangswand 3 hinausragt.

Fig. 2 zeigt vergrößert einen Ausschnitt der Vortriebseinrichtung mit der kastenförmigen Aufnahme 4, dem Druckkontrollelement 5, dem Kolben 7 und dem Hydraulikzylinder 8 zusammen mit dem die Vortriebseinrichtung umgebenden Erdreich 10. Das Druckkontrollelement 5 ist im eingefahrenen Zustand mit seiner Kontaktfläche 9 im Wesentlichen bündig mit dem Umfang der Umfangswand 3. Fig. 3 zeigt die Situation gemäß Fig. 2 im axialen Querschnitt. Fig. 4 zeigt in einer zu Fig. 2 entsprechenden Darstellung das Druckkontrollelement 5 in einer ausgefahrenen Position, in der die Kontaktfläche 9 des Druckkontrollelements 5 in das Erdreich 10 hineinragt.

Die beispielhafte Verfahrensweise ist wie folgt: Von einer hier nicht dargestellten Startgrube aus wird die Vortriebseinrichtung mit z.B. rotierendem Bohrkopf 1 in das Erdreich 10 getrieben. Der Bohrkopf 1 weist gegenüber dem Umfang der Umfangswand 3 der Vortriebseinrichtung einen geringfügigen Überschnitt auf. Beispielsweise kann über hier nicht dargestellte Leitungen und in der Umfangswand 3 gegebene Öffnungen in einen durch den Überschnitt erzeugter Zwischenraum Schmiermaterial 12, beispielsweise Bentonit, eingebracht werden, welches die Reibung der Umfangswand 3 gegenüber dem Erdreich 10 verringert.

Abgebautes Erdreich 10, also der Abraum, kann unter Zusatz einer Flüssigkeit, zum Beispiel Wasser, über hier nicht dargestellte Schläuche in Richtung auf die Startgrube abgeführt werden. Alternative Arten des Abtransports sind ebenfalls möglich, zum Beispiel über eine im Inneren der Vortriebseinrichtung angeordnete, hier ebenfalls nicht dargestellte Schnecken- oder Kübelförderung. Mit dem Eindringen der Vortriebseinrichtung in das Erdreich 10 oder auch kurz darauf wird das Druckkontrollelement 5 mittels des Hydrauliksystems 11 in eine ausgefahrenen Position (siehe Fig. 1 und Fig. 4) gebracht, sodass die Kontaktfläche 9, welche vorzugsweise flach ist, aber auch andere Formen annehmen kann, mit dem umgebenden Erdreich 10 in Kontakt kommt.

Der Druck eines Druckmediums im Hydrauliksystem 11 ist bei ausgefahrenem Druckkontrollelement 5 so eingestellt, dass ein Gleichgewicht zwischen den Drehmomenten, die zum einen über den Druck des Erdreichs 10 und zum anderen über den Kolben 7 auf das Druckkontrollelement 5 ausgeübt werden, gegeben ist. Lässt der Druck des Erdreichs 10 nach, muss zum Erhalt der Position des Druckkontrollelements 5 der Druck im Hydrauliksystem 11 entsprechend erniedrigt werden, sodass über den Druck im Hydrauliksystem 11 die Verringerung des Erdreichdrucks festgestellt werden kann. Eine solche Verringerung des Erdreichdrucks lässt darauf schließen, dass eine Überentnahme von Erdreich 10 erfolgt ist, so dass als Gegenmaßnahme zum Beispiel die Förderrate des Abraums reduziert und/oder der Vortrieb der Vortriebseinrichtung erhöht werden kann, um ein Nachsacken oder unerwünschtes Auflockern des Erdreichs 10 zu verhindern.

Alternativ zur Messung des Drucks im Hydrauliksystem 11 oder parallel hierzu kann auch die Ausfahrlänge des Kolbens 7 oder die Position des Druckkontrollelements 5 relativ zu weiteren Teilen der Vortriebseinrichtung, z.B. zur Umfangswand 3, mit geeigneten Methoden gemessen werden, um eine Veränderung des durch das Erdreich 10 auf das Druckkontrollelement 5 ausgeübten Erdreichdruckes festzustellen. Hierfür kann im Hydrauliksystem ein Ausgangsdruck eingestellt werden, welcher einen Bruchteil von z.B. 10% des passiven Erddrucks des umgebenden Erdreichs 10 beaufschlagt wird. Aus einer Ausgangsposition des Druckkontrollelements 5, bei der das Druckkontrollelement 5 mit seiner Kontaktfläche 9 aus der Umfangswand 3 der Vortriebseinrichtung herausragt, z.B. um höchstens 30 mm, wird das Druckkontrollelement 5 dann, wenn der Erdreichdruck weniger als 10% des passiven Erddrucks beträgt, nach außen gedrückt. Mit dieser Bewegung kann eine Überentnahme an Abraum im Erdreich 10 festgestellt werden.

Um ein Eindringen von Erdreich 10 in die Aufnahme 4 zu verhindern, kann die Aufnahme 4 mit einem die Aufgaben des Hydrauliksystems 11 nicht behindernden Material, zum Beispiel Bentonit, gefüllt werden. Dieses steht vorzugsweise unter einem zumindest im Wesentlichen dem Druck des Schmiermaterials 12 entsprechenden Druck, um den Eintritt des möglicherweise mit Erdreich 10 versetzten Schmiermaterials 12 zu verhindern.

Zudem ist es denkbar, das Druckkontrollelement 5 nicht oder nicht nur schwenkbar anzulenken, sondern mit einer Translationsbewegung zu verfahren.

Die in den dargestellten Ausführungsbeispielen dargestellten Merkmale der Vorrichtung sowie des Verfahrens können im Sinne der Erfindung durch alternative oder weitere Merkmale, wie sie z.B. im allgemeinen Teil der Beschreibung dargestellt sind oder für den Fachmann ersichtlich sind, ersetzt oder ergänzt werden.

### Bezugszeichenliste

- 1: Bohrkopf
- 2: Motoreinheit
- 3: Umfangswand
- 4: Aufnahme
- 5: Druckkontrollelement
- 6: Schwenkachse
- 7: Kolben
- 8: Hydraulikzylinder
- 9: Kontaktfläche
- 10: Erdreich
- 11: Hydrauliksystem
- 12: Schmiermaterial

## Patentansprüche

1. Verfahren zum Erstellen einer Bohrung im Erdreich (10) zum Einbau von Rohren, wobei von einer Startgrube aus eine Vortriebseinrichtung mit einem rotierendem Bohrkopf (1) und einer Umfangswand (3) in das Erdreich (10) getrieben wird, wobei der vom Bohrkopf (1) gelöste Abraum in Richtung der Startgrube abtransportiert wird, wobei zur Kontrolle der Entnahmemenge des Abraums beim Vortrieb im Erdreich (10) ein Druckkontrollelement (5) vorgesehen wird, mittels dem der vom Erdreich (10) auf Vortriebseinrichtung ausgeübte Erdreichdruck kontrolliert wird, **dadurch gekennzeichnet, dass** das Druckkontrollelement (5) in einer kastenförmigen Aufnahme (4) um eine Schwenkachse (6) schwenkbar angeordnet ist, dass das Druckkontrollelement (5) keilförmig ist und eine Kontaktfläche (9) aufweist, dass das Druckkontrollelement (5) an einem Kolben (7) eines Hydraulikzylinder (8) angelenkt ist, über den das Druckkontrollelement (5) in eine aus der Umfangswand (3) herausragende ausgefahrene Position verschwenkt wird, dass mit dem Eindringen der Vortriebseinrichtung in das Erdreich (10) oder auch kurz darauf das Druckkontrollelement (5) in eine ausgefahrenen Position gebracht wird, sodass die Kontaktfläche 9 mit dem umgebenden Erdreich 10 in Kontakt kommt.

2. Verfahren nach Anspruch 1, **dadurch gekennzeichnet, dass** das Druckkontrollelement (5) hydraulisch oder pneumatisch verfahren wird.

3. Verfahren nach Anspruch 2, **dadurch gekennzeichnet, dass** eine Änderung des Erdreichdrucks mittels Messung des Drucks in einem im pneumatischen oder hydraulischen System (11) eingesetzten Druckmediums und/oder mittels einer Positionsänderung des Druckkontrollelements (5) festgestellt wird.

4. Verfahren nach einem der vorhergehenden Ansprüche, **dadurch gekennzeichnet, dass** das Druckmedium mit einem Bruchteil, vorzugsweise höchstens 20%, weiter vorzugsweise höchstens 10%, weiter vorzugsweise höchstens 5% des passiven Erddrucks des umgebenden Erdreichs (10) beaufschlagt wird.

5. Verfahren nach einem der vorhergehenden Ansprüche, **dadurch gekennzeichnet, dass** zum Einhalten der ausgefahrenen Position der Druck eines im Hydraulikzylinder (8) wirkenden Druckmediums angepasst wird.

6. Verfahren nach Anspruch 5, **dadurch gekennzeichnet, dass** bei Unterschreiten eines Grenzwertes des Druckes oder einer Druckänderung automatisiert ein Signal abgegeben oder eine Aktion ausgelöst wird, um die Vortriebsgeschwindigkeit und/oder die Fördermenge an Abraum pro Zeiteinheit zu verringern.

7. Verfahren nach einem der vorhergehenden Ansprüche, **dadurch gekennzeichnet, dass** ein Ausgangsdruck des Druckmediums voreingestellt wird und eine Änderung der Position des Druckkontrollelements (5) festgestellt wird,

8. Vortriebseinrichtung zur Durchführung des Verfahrens nach einem der Ansprüche 1 bis 7, mit einem Bohrkopf (1), einer Motoreinheit (2) zum Antrieb des Bohrkopfes (1) und eine Umfangswand (3), aufweisend ein an der Umfangswand (3) angeordnetes, über den Umfang (3) der Vortriebseinrichtung hinaus ausfahrbares Druckkontrollelement (5), das im Bereich der Firste der Vortriebseinrichtung angeordnet ist, **dadurch gekennzeichnet, dass** Druckkontrollelement (5) in einer kastenförmigen Aufnahme (4) um eine Schwenkachse (6) schwenkbar angeordnet ist, dass das Druckkontrollelement (5) keilförmig ist und eine Kontaktfläche (9) aufweist, dass das Druckkontrollelement (5) an einem Kolben (7) eines Hydraulikzylinder (8) angelenkt ist, über den das Druckkontrollelement (5) in eine ausgefahrene Position bringbar ist, und dass die Kontaktfläche (9) in der ausgefahrenen Position des Druckkontrollelements (5) zumindest zum Teil über den Umfang der Umfangswand (3) hinausragt.

9. Vortriebseinrichtung nach Anspruch 8, **dadurch gekennzeichnet, dass** das Druckkontrollelement (5) pneumatisch oder hydraulisch betrieben ist.

10. Vortriebseinrichtung nach Anspruch 9, **gekennzeichnet durch** Druckmessmittel zur Messung eines Druckmediums im pneumatischen oder hydraulischen System (11).

11. Vortriebseinrichtung nach einem der Ansprüche 8 bis 10, **gekennzeichnet durch** Positionsmessmittel zur Messung der Position oder einer Positionsänderung des Druckkontrollelements (5).

12. Vortriebseinrichtung nach einem der Ansprüche 8 bis 11, **dadurch gekennzeichnet, dass** Druckkontrollelement (5) im eingefahrenen Zustand mit seiner Kontaktfläche (9) bündig mit der Umfangswand (3) ist.

13. Vortriebseinrichtung nach einem der Ansprüche 8 bis 12, **dadurch gekennzeichnet, dass** die Kontaktfläche (9) des Druckkontrollelements (5) in das Erdreich (10) hineinragt.

## Claims

1. Method for creating a borehole in soil (10) for the installation of pipes, wherein an excavation device having a rotating drill head (1) and a peripheral wall (3) is driven into the soil (10) starting from a start pit, wherein the overburden loosened by the drill head (1) is transported away in the direction of the start pit, wherein a pressure-monitoring element (5) is provided for monitoring the amount of overburden removed during excavation in the soil (10), the soil pressure exerted by the soil (10) on the excavation device being monitored by means of the pressure-monitoring element, **characterized in that** the pressure-monitoring element (5) is arranged in a box-like receptacle (4) such that it can pivot about a pivot axis (6), **in that** the pressure-monitoring element (5) is wedge-shaped and has a contact surface (9), **in that** the pressure-monitoring element (5) is connected in an articulated manner to a piston (7) of a hydraulic cylinder (8), via which the pressure-monitoring element (5) is pivoted into an extended position protruding from the peripheral wall (3), **in that** the pressure-monitoring element (5) is moved to an extended position when the excavation device penetrates the soil (10) or shortly thereafter, so that the contact surface (9) comes into contact with the surrounding soil (10).

2. Method according to Claim 1, **characterized in that** the pressure-monitoring element (5) is moved hydraulically or pneumatically.

3. Method according to Claim 2, **characterized in that** a change in the soil pressure is determined by means of measuring the pressure in a pressure medium used in the pneumatic or hydraulic system (11) and/or by means of a change in position of the pressure-monitoring element (5).

4. Method according to any of the preceding claims, **characterized in that** a fraction, preferably at most 20%, further preferably at most 10%, further preferably at most 5%, of the passive soil pressure of the surrounding soil (10) is applied to the pressure medium.

5. Method according to any of the preceding claims, **characterized in that** the pressure of a pressure medium acting in the hydraulic cylinder (8) is adjusted in order to maintain the extended position.

6. Method according to Claim 5, **characterized in that**, when a limit value for the pressure or a change in pressure is undershot, a signal is emitted or an action is triggered in an automated manner in order to reduce the excavation speed and/or the amount of overburden conveyed per unit of time.

7. Method according to any of the preceding claims, **characterized in that** an initial pressure of the pressure medium is preset and a change in the position of the pressure-monitoring element (5) is determined.

8. Excavation device for carrying out the method according to any of Claims 1 to 7, having a drill head (1), a motor unit (2) for driving the drill head (1) and a peripheral wall (3), comprising a pressure-monitoring element (5) which is arranged on the peripheral wall (3) and can be extended beyond the periphery (3) of the excavation device and is arranged in the region of the ridge of the excavation device, **characterized in that** pressure-monitoring element (5) is arranged in a box-like receptacle (4) such that it can pivot about a pivot axis (6), **in that** the pressure-monitoring element (5) is wedge-shaped and has a contact surface (9), **in that** the pressure-monitoring element (5) is connected in an articulated manner to a piston (7) of a hydraulic cylinder (8), via which the pressure-monitoring element (5) can be moved to an extended position, and **in that** the contact surface (9) at least partly protrudes beyond the periphery of the peripheral wall (3) in the extended position of the pressure-monitoring element (5).

9. Excavation device according to Claim 8, **characterized in that** the pressure-monitoring element (5) is operated pneumatically or hydraulically.

10. Excavation device according to Claim 9, **characterized by** pressure-measuring means for measuring a pressure medium in the pneumatic or hydraulic system (11).

11. Excavation device according to any of Claims 8 to 10, **characterized by** position-measuring means for measuring the position or a change in position of the pressure-monitoring element (5).

12. Excavation device according to any of Claims 8 to 11, **characterized in that** the pressure-monitoring element (5), by way of its contact surface (9), is flush with the peripheral wall (3) in the retracted state.

13. Excavation device according to any of Claims 8 to 12, **characterized in that** the contact surface (9) of the pressure-monitoring element (5) protrudes into the soil (10).

## Revendications

1. Procédé pour réaliser un forage dans le sol (10) en vue de la pose de tuyaux, un dispositif de creusement comprenant une tête de forage rotative (1) et une paroi périphérique (3) étant enfoncé dans le sol (10) à partir d'une fosse de départ, les déblais détachés par la tête de forage (1) étant évacués en direction de la fosse de départ, un élément de contrôle de pression (5) étant prévu pour contrôler la quantité des déblais prélevée lors du creusement dans le sol (10), au moyen duquel la pression exercée par le sol (10) sur le dispositif de creusement est contrôlée, **caractérisé en ce que** l'élément de contrôle de pression (5) est disposé de manière pivotante autour d'un axe de pivotement (6) dans un logement en forme de caisson (4), **en ce que** l'élément de contrôle de pression (5) est en forme de coin et présente une surface de contact (9), **en ce que** l'élément de contrôle de pression (5) est articulé à un piston (7) d'un vérin hydraulique (8) par le biais duquel l'élément de contrôle de pression (5) est pivoté dans une position sortie faisant saillie hors de la paroi périphérique (3), **en ce que** lors de la pénétration du dispositif de creusement dans le sol (10) ou aussi peu après, l'élément de contrôle de pression (5) est amené dans une position sortie de telle sorte que la surface de contact (9) entre en contact avec le sol (10) environnant.

2. Procédé selon la revendication 1, **caractérisé en ce que** l'élément de contrôle de pression (5) est actionné hydrauliquement ou pneumatiquement.

3. Procédé selon la revendication 2, **caractérisé en ce qu'**une modification de la pression du sol est détectée au moyen d'une mesure de la pression dans un fluide sous pression utilisé dans le système pneumatique ou hydraulique (11) et/ou au moyen d'une modification de la position de l'élément de contrôle de pression (5).

4. Procédé selon l'une des revendications précédentes, **caractérisé en ce que** le fluide sous pression est soumis à une fraction, de préférence à au maximum 20 %, encore mieux à au maximum 10 %, encore mieux à au maximum 5 % de la pression de sol passive du sol (10) environnant.

5. Procédé selon l'une des revendications précédentes, **caractérisé en ce que** la pression d'un fluide sous pression agissant dans le vérin hydraulique (8) est adaptée en vue de maintenir la position sortie.

6. Procédé selon la revendication 5, **caractérisé en ce que**, lorsque la pression devient inférieure à une valeur limite de la pression ou en présence d'une variation de pression, un signal est émis ou une action est déclenchée automatiquement afin de réduire la vitesse de creusement et/ou la quantité de déblais transportée par unité de temps.

7. Procédé selon l'une des revendications précédentes, **caractérisé en ce qu'**une pression initiale du fluide sous pression est préréglée et une modification de la position de l'élément de contrôle de pression (5) est constatée.

8. Dispositif de creusement pour la mise en œuvre du procédé selon l'une des revendications 1 à 7, comprenant une tête de forage (1), une unité motrice (2) destinée à l'entraînement de la tête de forage (1) et une paroi périphérique (3), possédant un élément de contrôle de pression (5) disposé au niveau de la paroi périphérique (3), pouvant être sorti au-delà du pourtour (3) du dispositif de creusement, qui est disposé dans la zone de la couronne du dispositif de creusement, **caractérisé en ce que** l'élément de contrôle de pression (5) est disposé de manière pivotante autour d'un axe de pivotement (6) dans un logement en forme de caisson (4), **en ce que** l'élément de contrôle de pression (5) est en forme de coin et présente une surface de contact (9), **en ce que** l'élément de contrôle de pression (5) est articulé à un piston (7) d'un vérin hydraulique (8) par le biais duquel l'élément de contrôle de pression (5) peut être amené dans une position sortie, et **en ce que** la surface de contact (9) dépasse au moins en partie du pourtour de la paroi périphérique (3) lorsque l'élément de contrôle de pression (5) se trouve dans la position sortie.

9. Dispositif de creusement selon la revendication 8, **caractérisé en ce que** l'élément de contrôle de pression (5) est à fonctionnement hydraulique ou pneumatique.

10. Dispositif de creusement selon la revendication 9, **caractérisé par** des moyens de mesure de pression destinés à mesurer un fluide sous pression dans le système pneumatique ou hydraulique (11).

11. Dispositif de creusement selon l'une des revendications 8 à 10, **caractérisé par** des moyens de mesure de position destinés à mesurer la position ou un changement de position de l'élément de contrôle de pression (5).

12. Dispositif de creusement selon l'une des revendications 8 à 11, **caractérisé en ce que** l'élément de contrôle de pression (5), dans l'état rentré, est à fleur de la paroi périphérique (3) avec sa surface de contact (9).

13. Dispositif de creusement selon l'une des revendications 8 à 12, **caractérisé en ce que** la surface de contact (9) de l'élément de contrôle de pression (5) fait saillie dans le sol (10).
